# EUROPÄISCHE PATENTANMELDUNG

(11) **EP 0 137 404 A2**
(43) Veröffentlichungstag der Anmeldung: **17.04.1985**
(21) Anmeldenummer: 84111450.7
(22) Anmeldetag: 26.09.1984
(51) Int. Cl.: A63G 9/00

(54) **Schaukel mit einem Stützholme enthaltenden Gestell**

(30) Priorität: 28.09.1983 DE 3335094
(71) Anmelder: Zach, Wolfgang, D-2800 Bremen 1 (DE)
(72) Erfinder: Zach, Wolfgang, D-2800 Bremen 1 (DE)

(57) **Zusammenfassung**

In einer Schaukel mit einem Tragbalken, an dem ein Schaukelsitz hängt, ist der Tragbalken senkrecht zu seiner Längsachse beweglich. Vorzugsweise ist der Tragbalken auf zwei Stützholmen befestigt, die an ihrem Fuß oder an einer anderen Stelle Gelenke oder Federn enthalten, oder selbst federilastisch sind. Der normalen Pendelschwingung des Schaukelsitzes überlagert sich die Bewegung des Traghol. mes oder des Gestells und bietet einen überraschenden Bewegungsablauf für den Benutzer.

## Beschreibung

Die Erfindung betrifft eine Schaukel mit einem Stützholme enthaltenden Gestell, mit mindestens einem von den Stützholmen gehaltenen Tragholm mit im wesentlichen horizontaler Achse und mit einem an dem Tragholm aufgehängten Schaukelsitz zur Aufnahme von Personen.

Bei bekannten Schaukeln führt ein an Seilen, Ketten oder Stangen aufgehängter Sitz eine Pendelbewegung auf einem Kreisbogenabschnitt aus, dessen Mittelpunkt die Aufhängevorrichtung, d.h. in der Regel der horizontale Tragholm ist, der dabei fest auf zwei beabstandeten Stützholmen ruht, die im Erdboden stationär verankert sind und zusammen mit den Tragholmen das Gestell bilden.

Solche Schaukeln sind in vielen Versionen und Abwandlungen bekannt. Neben solchen auf Spielplätzen, bei, denen der Sitz in der Regel eine Person aufnimmt, gibt es insbesondere auf Vergnügungsmärkten auch andere Ausführungsformen, in denen ganze Personengruppen gemeinsam eine solche Schaukel besteigen können. Der Bewegungsablauf solcher Schaukeln ist auf die Dauer eintönig.

Der Erfindung liegt die Aufgabe zugrunde, den Vergnügungs- bzw. Freizeitwert derartiger Schaukeln dadurch zu erhöhen, daß der Benutzer einem überraschenden und abwechslungsreichen Bewegungsablauf ausgesetzt wird.

Diese Aufgabe wird erfindungsgemäß dadurch gelöst, daß der Tragholm senkrecht zu seiner Achse auslenkbar angeordnet ist.

Wenn bei der erfindungsgemäßen Schaukel der Schaukelsitz z. B. durch die Körperbewegung des Benutzers in eine Pendelbewegung gebracht wird, überlagert sich dieser Bewegung noch die Bewegung des Tragholms, die entweder als eine Reaktion auf die normale Pendelbewegung oder durch Fremdantrieb hervorgerufen wird. Der erfindungsgemäße Bewegungsablauf sowie die zeitlich veränderliche Krafteinwirkung sind für den Benutzer ungewohnt und überraschend. Die erfindungsgemäße Schaukel übt daher eine erhöhte Anziehungskraft auf Kinder und Erwachsene aus.

In einer bevorzugten Ausführungsform bestehen die Stützholme aus federelastischem Material, z. B. aus ausreichend dünnen Federstahlstäben oder Glasfiberstäben. Die Pendelbewegung des Schaukelsitzes versetzt nun auch die Stützholme in eine Bewegung, die sich der des Schaukelsitzes überlagert. Eine Auslenkung des Schaukelsitzes nach vorn (vom Benutzer aus gesehen) biegt auch die Stützholme nach vorn, deren obere Enden, an denen der Tragholm befestigt ist, sich dabei zugleich dem Boden nähern. Dies führt je nach verwendeter Elastizität der Stützholme und der dadurch bedingten Auslenkung des Tragholmes dazu, daß die Bewegung des Schaukelsitzes nicht mehr nur einen Tiefpunkt in der Mitte der Bewegung der Schaukel direkt zwischen den beiden Stützholmen besitzt, wie bei der herkömmlichen Schaukel, sondern daß vielmehr zwei Tiefpunkte entstehen können, die vom Benutzer aus gesehen vor bzw. hinter den Stützholmen liegen. Es findet also während des Schwingungsvorgangs eine mehrmalige Auf- und Abbewegung des Schaukelsitzes statt. überdies kann, abhängig von den Federkonstanten und sonstigen äußeren Größen wie dem Gewicht des Schaukelsitzes oder dem Gewicht des Benutzers, auch eine ungewöhnliche Verteilung der Geschwindigkeits- und Beschleunigungsverhältnisse eintreten. So kann z.B. statt eines Maximums der Geschwindigkeit der Schaukelsitz in der Mittellage eine minimale Geschwindigkeit besitzen.

Eine weitere Ausführungsform besteht darin, daß zwischen den unteren Endabschnitten und den Erdverankerungen Gelenke mit horizontaler zum Tragholm paralleler Schwenkachse vorgesehen werden, um die das gesamte Gestell bestehend aus Stütz- und Tragholmen geschwenkt bzw. ausgelenkt werden kann. Dies geschieht vorzugsweise mit Hilfe eines Antriebs, der hydraulisch, pneumatisch, mechanisch, elektrisch oder anderweitig arbeiten kann.

Anstelle der Gelenke können auch Federn verwendet werden, hier eignen sich insbesondere Torsionsfedern mit horizontaler zum Tragholm paralleler Achse oder auch entsprechende Schenkelfedern, deren einer Schenkel im Boden verankert wird und deren anderer Schenkel in einen Stützholm ausläuft. Solche Schenkelfedern sind in den beiden Stützholmen gegenläufig gewickelt so angeordnet, daß ihre Achsen miteinander fluchten und ebenfalls parallel zu dem Tragholm sind..

In weiteren Ausführungsformen sind diese Gelenke oder Federn zwischen zwei Abschnitten der Stützholme angeordnet. Dadurch wird deren oberer Abschnitt gegenüber dem unteren Abschnitt beweglich. Dadurch ergeben sich andere Schwingungsformen, da die Verhältnisse der Längen der Hängeelemente, an denen der Schaukelsitz aufgehängt ist, relativ zu den schwingfähigen Abschnitten der Stützholme verändert ist.

Alternativ können die Stützholme aus federelastischem Material bestehen und außerdem in einzelne Abschnitte geteilt sein, die gelenkig miteinander verbunden sind.

Vorteilhafte Weiterbildungen der Erfindung sind durch die Merkmale der Unteransprüche gekennzeichnet.

Im folgenden sollen nun anhand der Figuren zwei Ausführungsbeispiele der Erfindung näher erläutert werden.

Es zeigen:
_{F}ig. 1 eine Seitenansicht einer Schaukel herkömmlichen Typs;
Fig. 2 die Vorderansicht einer Ausführungsform einer Schaukel gemäß der vorliegenden Erfindung;
Fig. 3 eine Seitenansicht der Ausführungsform nach Fig. 2;
Fig. 4 eine Vorderansicht einer weiteren Ausführungsform der vorliegenden Erfindung;
Fig. 5 eine schematische Darstellung der Bewegungsbahn, wie sie sich für den Sitz einer Ausführungsform der vorliegenden Erfindung ergibt.

In Fig. 1 ist eine Schaukel bekannter Art dargestellt, bei ein Schaukelsitz 1, hier als Sitzbrett dargestellt, an Seilen 2 mit einem horizontalen Tragholm 3 aufgehängt ist. Der Tragholm 3 ruht mit seinen Enden auf zwei vertikalen Stützholmen 4, die mit ihrem unteren Ende mittels Erdverankerungen 5 im Erdboden verankert sind. Die von einem auf dem Schaukelsitz befindlichen Benutzer ausführbare Bewegung ist durch die Linie 6 angedeutet.

Die in den Fig. 2 und 3 dargestellte Schaukel besitzt ebenfalls zwei vertikale Stützholme 4, deren obere Endabschnitte 9 sich einander annähern und integral in den horizontalen Tragholm 3 übergehen, an welchem der Schaukelsitz 1 mittels Hängeelementen 2 aufgehängt ist. Die Stützholme 4 sind in einen oberen Endabschnitt 9 und einen unteren Endabschnitt 8 unterteilt. Zwischen den Abschnitten 8 und 9 ist eine Schenkelfeder 7 so angeordnet, daß die Schwenkachsen der beiden Schenkelfedern fluchten und horizontal und achsparallel zum Tragholm 3 verlaufen. Die Federschenkel der Federn 7 sind am unteren bzw. oberen Endabschnitt 8 und 9 der Stützholme befestigt. Der untere Endabschnitt 8 der Stützholme ist jeweils mit einer Erdverankerung 5, die z. B. in den Erdboden eingelassen ist, verbunden.

Wird die Schaukel z. B. von einem Benutzer durch entsprechende Körperbewegung in Bewegung gesetzt, so beginnt der obere Aufbau, bestehend aus den oberen Endabschnitten 9 der Stützholme 4 und dem Tragholm 3, um die Achsen 7a der Federn 7 herum zuschwingen. Diese Bewegung überlagert sich der Pendelbewegung des Schaukelsitzes 1 und der Seile 2.

Die unteren Endabschnitte 8 der Stützholme 4 sind in diesem Ausführungsbeispiel stationär verankert, die oberen Endabschnitte 9 mit dem Tragholm 3 fest verbunden. Der Tragholm 3 kann alternativ mit den oberen Endabschnitten auch beweglich, insbesondere drehbar, verbunden werden.

Fig. 4 zeigt ein Ausführungsbeispiel der Schaukel, bei dem zwei vertikale Stützholme aus nur einem Abschnitt bestehen, der an seinem oberen Ende den horizontalen Tragholm 3 abstützt, an dem der Schaukelsitz 1 mittels Hängeelementen 2 aufgehängt ist. Am unteren Ende der Stützholme 4 ist je eine Torsionsfeder, nämlich ein Torsionsstab 20 so befestigt, daß die Torsionsachse der beiden Torsionsstäbe 20 fluchtet'und parallel zum Tragholm 3 horizontal verläuft. Der Torsionsstab 20 ist an seinem Ende 10 fest mit der jeweiligen Erdverankerung 5 verbunden. Das andere Ende 11 des Torsionsstabes ist drehbar in einem Gegenlager 12 gelagert, um das Gewicht der Schaukel besser abzustützen und die Torsionsbewegung des Torsionsstabes zuverlässig und leichtgängig zu gewährleisten.

Fig. 5 zeigt die Bewegungsbahn des Schaukelsitzes 1 der Schaukel gemäß den Figuren 2 und 3 bzw. 4. Als Abszisse ist die Auslenkung des Schaukelsitzes von der durch Stützholme 4 und Tragholm 3 gebildeten Ebene aufgetragen, die Ordinate gibt die Höhe h des Schaukelsitzes vom Erdboden an. Parameter ist das Gewicht des Benutzers bei einer vorgegebenen Schaukel. Im Gegensatz. zu der Bewegungsbahn bei herkömmlichen Schaukeln liegt der tiefste Punkt der Bewegungsbahn nicht in der Bezugsebene x = 0. Vielmehr ergeben sich links und rechts von der Bezugsebene x = 0 zwei Tiefpunkte. Der Benutzer wird also während der Schaukelbewegung zusätzlich periodisch aufwärts und abwärts bewegt. Außerdem verlängert sich die Periodendauer des Bewegungsvorganges gegenüber herkömmlichen Schaukeln erheblich.

Die erfindungsgemäße Schaukel eignet sich sowohl als Garten- bzw. Spielplatzgerät. Der Schaukelsitz 1 ist dann so ausgestaltet, daß eine oder zwei Personen gleichzeitig darauf Platz finden. Bei geeignet großer Dimensionierung, insbesondere bei Auslenkung der Stützholme mittels eines Fremdantriebes läßt sich die Schaukel auch auf Vergnügungsmärkten etc. einsetzen. Der Schaukelsitz 'l ist dann bevorzugt zur Aufnahme mehrerer Personen gleichzeitig ausgebildet.

Gemäß einer alternativen Ausführungsform (nicht dargestellt) werden feste, unbewegliche Stützholme eingesetzt, an deren oberen Endabschnitt Führungsmittel vorgesehen sind, längs derer der Tragholm eine Hin- und Herbewegung ausführen kann. Die Bewegung des Tragholms kann durch Federmittel abgefangen werden, welche den Ablauf und die Periode der Hin- und Herbewegung beeinflußen. Alternativ läßt sich diese Hin- und Herbewegung auch durch einen Fremdantrieb verwirklichen.

## Patentansprüche

1. Schaukel mit einem Stützholme enthaltenden Gestell, mit mindestens einem von den Stützholmen gehaltenen Tragholm mit im wesentlichen horizontaler Achse und mit einem an dem Tragholm aufgehängten Schaukelsitz zur Aufnahme von Personen, dadurch gekennzeichnet, daß der Tragholm (3) senkrecht zu seiner Achse auslenkbar angeordnet ist.

2. Schaukel nach Anspruch 1, dadurch gekennzeichnet, daß die Stützholme (4) als zwei beabstandete federelastische Stäbe ausgebildet sind, deren untere Enden im Erdboden verankerbar sind und deren obere Enden am Tragholm (3) befestigt sind.

3. Schaukel nach mindestens einem der vorstehenden Ansprüche, dadurch gekennzeichnet, daß jeder Stützholm (4) in Abschnitte unterteilt ist, die um eine horizontale Achse auslenkbar miteinander verbunden sind, daß die unteren Endabschnitte (8) der Stützholme (4) stationär verankert sind und daß die oberen Endabschnitte (9) der Stützholme (4) mit dem Tragholm (3) verbunden sind.

4. Schaukel nach Anspruch 3, dadurch gekennzeichnet, daß die Abschnitte (8, 9) der Stützholme (4) mittels Federn (7) miteinander verbunden sind.

5. Schaukel nach mindestens einem der vorstehenden Ansprüche, dadurch gekennzeichnet, daß der untere Endabschnitt (8) der Stützholme (4) um eine horizontale Achse auslenkbar mit der Erdverankerung (5) verbunden ist.

6. Schaukel nach Anspruch 5, dadurch gekennzeichnet, daß der untere Endabschnitt (8) der Stützholme (4) mittels Federn (7) mit der Erdverankerung (5) verbunden ist.

7. Schaukel nach Anspruch 5, dadurch gekennzeichnet, daß der untere Endabschnitt (8) der Stützholme (4) mittels Gelenken mit der Erdverankerung (5) verbunden ist.

8. Schaukel nach einem der Ansprüche #oder 6, dadurch gekennzeichnet, daß die'Federn (7) Schenkelfedern sind.

9. Schaukel nach einem der Ansprüche 4 oder 6, dadurch gekennzeichnet, daß die Federn (7) Torsionsfedern mit horizontaler Achse sind.

10. Schaukel nach mindestens einem der vorstehenden Ansprüche, dadurch gekennzeichnet, daß ein Antrieb zum Auslenken der beweglichen Abschnitte der Stützholme (4) vorgesehen ist.
